# FASCICULE DE BREVET EUROPEEN

(11) **EP 1 855 051 B1**
(45) Date de publication et mention de la délivrance du brevet: **11.03.2009**
(21) Numéro de dépôt: 07290566.4
(22) Date de dépôt: 04.05.2007
(51) Int. Cl.: F21S 8/12, F21V 7/00, F21W 101/10

(54) **Module optique de projecteur pour véhicule automobile**
Optisches Modul eines Scheinwerfers für Kraftfahrzeuge
Optical module of automobile headlight

(30) Priorité: 12.05.2006 FR 0604386
(43) Date de publication de la demande: 14.11.2007
(73) Titulaire: VALEO VISION, 93012 Bobigny Cedex (FR)
(72) Inventeur: De Lamberterie, Antoine, 75019 Paris (FR)

(56) Documents cités:
- DE-A1- 10 115 868
- JP-A- 2003 203 508
- JP-A- 2003 338 210
- US-A1- 2005 225 995

## Description

L'invention est relative à un module optique de projecteur pour véhicule automobile, du genre de ceux qui comportent disposés suivant un axe optique :
- un réflecteur de type elliptique avec au moins une source lumineuse placée au voisinage d'un premier foyer du réflecteur ;
- une lentille convergente placée en avant du réflecteur et admettant un foyer situé au voisinage du deuxième foyer du réflecteur, ou confondu avec.

Un projecteur peut être composé d'un ou plusieurs modules optiques , similaires ou différents.

Dans un tel module de projecteur lumineux, une partie du flux lumineux émis par la source est perdue. On a donc cherché à améliorer les performances des systèmes optiques du type elliptique, en particulier avec source xénon ou halogène, avec un apport de lumière significatif dans des zones du faisceau qui nécessitent cet apport.

JP 2003 338210 propose d'améliorer les performances de la technique elliptique en utilisant un récupérateur de lumière propre à recueillir une partie du flux lumineux dirigée vers le bas en provenance de la source et à la renvoyer vers l'avant du véhicule.

Toutefois, la pièce en matière transparente, verre ou matière plastique, constituant le récupérateur de lumière selon JP 2003 338210 a une taille imposante non compatible avec des conditions de moulage industriel, et rendant difficile l'implantation de cette pièce dans un projecteur lumineux. L'entrée de la pièce a une forme fresnelisée afin de collimater les rayons, et la taille de cette entrée est importante. En conséquence, il devient difficile de modifier le faisceau, par exemple pour une application AFS, en masquant cette zone car il faut cacher une surface importante.

La collimation des rayons et la garantie d'obtenir une coupure dans le faisceau nécessitent un ajustement parfait de la position de la pièce par rapport à la source, ce qui rend complexe la réalisation mécanique du système.

L'invention a pour but, surtout, de fournir un module de projecteur de type elliptique dans lequel la récupération de lumière est améliorée et l'efficacité augmentée, d'une manière simple quant à la réalisation.

Selon l'invention, un module optique de projecteur pour véhicule du genre défini précédemment qui comporte, en partie basse, un récupérateur de lumière propre à recueillir une partie du flux de la source (notamment se dirigeant vers le bas), et à la renvoyer vers l'avant, est tel que :
- un réflecteur de type ellipsoïde (6) est prévu en avant , en partie supérieure du module, ce réflecteur (6) focalisant une partie des rayons issus de la source (E) au voisinage d'un second foyer (µ₂) situé en avant, plus bas que le foyer (FL) de la lentille (L),
- et le récupérateur de lumière présente un bord à proximité du deuxième foyer du miroir elliptique, constituant le bord de coupure.

On comprend comme un réflecteur « de type ellipsoïde » un réflecteur substantiellement de forme ellipsoïdale ou dont le comportement est proche / assimilable à celui d'un réflecteur ellipsoïde. Il en est de même pour le réflecteur « de type elliptique ». « Haut » ou « bas » sont des termes à comprendre pour le module dans la configuration qu'il a dans le projecteur en position de montage dans le véhicule.

Avantageusement, la partie avant supérieure du réflecteur elliptique est arrêtée au niveau d'une zone correspondant aux rayons extrêmes qui, après réflexion sur le réflecteur, sont recueillis comme rayons limites par la lentille.

De préférence, le récupérateur est monobloc en matière transparente. Le récupérateur comporte une face d'entrée inclinée sur l'axe optique du projecteur, ayant une limite supérieure qui forme le bord de coupure.

La face d'entrée du récupérateur est disposée pour que les rayons réfléchis par le réflecteur de type ellipsoïde et tombant sur cette face d'entrée ne soient pratiquement pas déviés. Cette face d'entrée est de préférence substantiellement plane.

Le récupérateur peut être limité en partie basse par une surface inclinée, notamment un plan incliné, travaillant en réflexion totale, les rayons étant redressés par le récupérateur pour , notamment, - en moyenne - être substantiellement parallèles à l'axe optique de la face de sortie du récupérateur.

Avantageusement, la face de sortie du récupérateur est de révolution autour de l'axe optique. La face de sortie peut admettre comme section verticale méridienne un arc d'ellipse dont un foyer est l'image, donnée par le plan incliné, du deuxième foyer du réflecteur de type ellipsoïde , pour donner un faisceau émergent admettant une surface d'onde plane, substantiellement orthogonale à l'axe optique

Selon une autre possibilité, la face de sortie du récupérateur admet comme section horizontale celle d'une quadrique déterminée pour donner en sortie un plan d'onde cylindrique à génératrices substantiellement verticales.

Le module de projecteur lumineux peut comporter un cache mobile au niveau de la face d'entrée du récupérateur, ce cache pouvant être placé dans une position effacée où il laisse passer la lumière vers la face d'entrée, ou occuper une position dans laquelle il occulte cette lumière.

Le module peut être monté mobile et le récupérateur peut être fixe et placé de telle façon qu'en position de repos du projecteur la lumière provenant du réflecteur de type ellipsoïde supplémentaire passe à côté du récupérateur, tandis qu'en position fonctionnelle, le projecteur vient se positionner en regard du récupérateur qui devient alors actif.

Le module de projecteur lumineux peut comporter un cache situé entre le réflecteur et la lentille, limité par un bord d'extrémité, formant bord de coupure, situé au voisinage du foyer de la lentille.

Le récupérateur peut comporter une face d'entrée inclinée sur l'axe optique et dont la limite supérieure est formée par un bord qui passe par le foyer du système formé par un miroir plan et le dioptre de la face de sortie.

Le faisceau récupéré peut être un faisceau sans coupure, le récupérateur comportant une face d'entrée inclinée sur l'axe optique et dont la limite supérieure est formée par un bord ne passant pas par le foyer du réflecteur de type ellipsoïde ou par le foyer du système constitué par le miroir plan et le dioptre de la face de sortie.

Selon une autre possibilité, le faisceau récupéré est un faisceau variable, le récupérateur comportant une face d'entrée inclinée sur l'axe optique, avec un cache mobile devant la face.

L'invention consiste, mises à part les dispositions exposées ci-dessus, en un certain nombre d'autres dispositions dont il sera plus explicitement question ci-après à propos d'exemples de réalisation décrits avec référence aux dessins annexés, mais qui ne sont nullement limitatifs. Sur ces dessins :
Fig. 1 est une coupe schématique verticale passant par l'axe optique d'un projecteur selon l'invention.
Fig. 2 est une vue schématique suivant la flèche II de Fig. 1.
Fig. 3 est une coupe schématique verticale à plus grande échelle du récupérateur selon l'invention.
Fig.4 est une vue en projection horizontale de la transformation d'une surface d'onde sphérique en une surface d'onde plane par le récupérateur de Fig. 3.
Fig.5 est une coupe schématique par un plan horizontal d'une variante du récupérateur de Fig. 3 pour l'obtention d'un faisceau élargi.
Fig. 6 est une projection horizontale illustrant le faisceau à surface d'onde cylindrique obtenu avec le récupérateur de Fig. 5.
Fig. 7 est une coupe verticale schématique d'une variante du récupérateur de Fig. 3.
Fig. 8 est une représentation schématique du réseau de courbes isolux obtenu avec le récupérateur de Fig. 3.
Fig.9 est une représentation schématique d'un autre réseau de courbes isolux obtenu avec le récupérateur de Fig.5, et
Fig. 10 est une vue schématique en plan d'un projecteur DBL selon l'invention.

En se reportant à Fig. 1 des dessins, on peut voir schématiquement représenté un module de projecteur lumineux 1 qui comporte, suivant son axe optique Y-Y, un réflecteur R de type elliptique avec au moins une source lumineuse E placée au voisinage d'un premier foyer F1, ou foyer interne du réflecteur, dont le deuxième foyer F2, ou foyer externe, est situé plus en avant. Les termes "avant" et "arrière" sont à comprendre en considérant le sens de propagation de la lumière qui, selon Fig. 1, va de la gauche vers la droite.

Une lentille convergente L est placée en avant du réflecteur R et admet un foyer FL confondu avec le deuxième foyer F2, ou situé au voisinage de ce deuxième foyer du réflecteur.

Un cache 2 est situé entre le réflecteur R et la lentille L. Dans l'exemple représenté sur Fig. 1 le cache 2 est formé par un écran orthogonal à l'axe optique Y-Y normalement horizontal. Le cache 2, situé dans un plan vertical, est limité en partie haute par un bord supérieur 2a, formant bord de coupure, situé au voisinage du foyer FL de la lentille L, ou passant par ce foyer.

En variante, le cache vertical 2 pourrait être remplacé par une plieuse horizontale assurant la coupure du faisceau.

Un récupérateur de lumière A est prévu en partie basse de la lentille L pour recueillir une partie du flux, provenant de la source E, dirigée vers le bas et pour la renvoyer vers l'avant.

La partie supérieure 3 du réflecteur R au-delà d'une zone 4 perd de son efficacité. En effet :
- soit le réflecteur R est calculé pour entraîner les rayons réfléchis à passer à proximité du cache 2 et du foyer FL : dans ce cas, les rayons lumineux sortent de la lentille ;
- soit le réflecteur R est calculé pour faire rentrer les rayons dans la lentille ; dans ce cas les rayons lumineux passent par le haut du cache 2 et sont rabattus fortement vers le bas après passage dans la lentille. Ils provoquent alors un excès de lumière proche ou pire des parasites lorsque des rayons sortant de la lentille avec un fort rabattement rencontrent des pièces de style aluminiées du projecteur.

Pratiquement, la zone 4 est définie par un plan orthogonal à l'axe Y-Y voisin d'un point tel que 5 du réflecteur. Le point 5 est tel qu'il renvoie un rayon lumineux i1, provenant du foyer F1, suivant un rayon réfléchi r1 qui arrive sur le bord inférieur de la lentille L. Les rayons provenant de la source E et tombant sur le réflecteur R en des points situés en avant du point 5 seront réfléchis selon des rayons sortant de la lentille L.

Il est à noter que la source E est étendue et que le réflecteur R n'est pas nécessairement focalisé au centre de la source. Les rayons « limites » passent en bord de lentille et doivent être rabattus d'un angle suffisant (une quinzaine de degrés) après sortie de la lentille. Cette condition détermine de façon unique le passage du rayon limite dans le plan du cache en un point Δ.

Les faisceaux d'éclairage ayant une épaisseur de 10° à 15°maximum, tous rayons en avant de la zone 4 :
- soit passent au-dessus du point Δ et ont alors une chance de rentrer dans la lentille, mais ils sont rabattus d'un angle supérieur à 15° et sont donc inutiles ;
- soit passent sous le point Δ, auquel cas ils sortent de la lentille.

Selon l'invention, la partie supérieure 3 du réflecteur R est coupée au voisinage de la zone 4 et est prolongée par un réflecteur de type ellipsoïde 6, désigné de manière simplifié par « miroir elliptique », qui admet un premier foyer µ1 au voisinage de la source lumineuse E, et un second foyer µ2 situé en avant, plus bas que l'axe optique Y-Y, et que le foyer FL de la lentille L. Le second foyer µ2 peut se trouver pratiquement au même niveau vertical que le bord inférieur de la lentille L, sans que cela soit nécessaire.

Le miroir 6 focalise les rayons lumineux qu'il reçoit de la source E vers le point focal µ2 situé entre la lentille L et le réflecteur R.

Le récupérateur de lumière A est réalisé en une matière transparente, verre ou matière plastique telle que polyméthacrylate. Il est disposé en partie basse de la lentille et comporte un bord 7a, orthogonal au plan de Fig. 1 qui passe par le second foyer µ2 du miroir 6.

Le récupérateur A est monobloc et présente une face d'entrée 7 conçue pour que les rayons lumineux renvoyés par le miroir 6 et tombant sur cette face 7 soient peu ou pas déviés en entrant dans le récupérateur A. Cette face 7 est essentiellement plane et, par exemple, sensiblement orthogonale à la direction moyenne du faisceau provenant du miroir 6. La face d'entrée 7 est inclinée sur l'axe optique Y-Y et sa limite supérieure forme le bord 7a qui passe par le foyer du système constitué par le plan incliné 8 et la face de sortie S1, qui seront décrits plus loin. Cette configuration est nécessaire pour réaliser une fonction additionnelle à coupure. Cependant l'invention englobe les différents cas où le faisceau récupéré est :
- soit un faisceau sans coupure, auquel cas le bord 7a ne passe pas par le foyer µ2 ou par le foyer du système constitué par le miroir 8 et le dioptre S1;
- soit un faisceau variable , en ayant un cache mobile 10 devant la face 7 : le cache peut être soit dans une position où toute la face 7 est masquée, et on ne récupère rien; soit dans une position où le bord du cache passe par µ2, on récupère alors un faisceau à coupure : soit dans une position où une large partie de la face 7 est libre au-delà de µ2, on a alors un faisceau sans coupure.

La partie basse du récupérateur A est limitée par un plan 8 incliné de l'arrière vers l'avant. L'inclinaison de ce plan est prévue pour assurer une réflexion totale des rayons provenant du miroir 6 et qui sont entrés dans le récupérateur A. Les rayons sont redressés par le récupérateur A pour - en moyenne - être parallèles à l'axe optique de la face de sortie du récupérateur.

Cette face de sortie peut prendre plusieurs formes et être définie par plusieurs équations.

Dans un premier cas, on peut souhaiter que tout rayon lumineux issu du foyer µ2 ressorte parallèlement à l'axe optique Y1-Y1 du récupérateur A, parallèle à l'axe optique Y-Y. La face de sortie S1 doit donc être de révolution autour de l'axe optique Y1-Y1. Les rayons réfléchis par le plan incliné 8 semblent provenir d'un point µ'2 (Fig.3) qui est l'image de µ2 donnée par le miroir plan 8. La face de sortie S1 focalise tous les rayons issus virtuellement de µ'2. Tout rayon issu de µ2, et donc virtuellement de µ'2, repart dans l'axe parallèlement à Y1-Y1. La face de sortie S1 transforme donc une surface d'onde sphérique issue de µ'2 en une surface d'onde plane P, orthogonale à l'axe optique Y1-Y1, comme illustré en projection horizontale sur Fig.4.

Sur Fig. 3 on a représenté deux rayons lumineux j1, j2 provenant du foyer µ2 qui, après réflexion sur le plan incliné 8 et réfraction en franchissant la face de sortie S1, sortent suivant des rayons e1 et e2 parallèlement à Y1-Y1.

En considérant un trièdre trirectangle de référence selon lequel l'axe des x est perpendiculaire au plan de Fig. 3, l'axe des y est horizontal et l'axe des z est vertical, et en écrivant la constance du chemin optique entre le foyer µ2 et une surface d'onde plane P, orthogonale à Y1-Y1, on aboutit aux relations données ci-après, n étant égal à l'indice de réfraction de la matière du récupérateur A.

*Pour tout point M sur la surface S1 :* $n \times \overline{{μʹ}_{2} ⁢ M} + \overline{MH} = \overline{{OP}_{1}} + n \times \overline{{μʹ}_{2} ⁢ O}$ avec P1 intersection de l'axe optique Y1-Y1 et de la surface d'onde plane P , et H intersection du rayon sortant par M avec la surface P.

D'une part en choisissant P1 confondu avec O, sommet de la surface S1, et en écrivant que µ'₂O = f, et d'autre part, en prenant l'origine du repère en O, il vient : $n \times \sqrt{( yM - f ⁢ {)}^{2} + {zM}^{2} + {xM}^{2}} + yM = n \times f$ (xM, yM et zM étant les coordonnées suivant Ox, Oy et Oz du point M).

Il s'agit de l'équation d'un ellipsoïde dont un des foyers n'est autre que µ'2.

Lorsque le miroir elliptique 6 qui prolonge le réflecteur R est un ellipsoïde parfait, l'éclairement en entrée du récupérateur A est très focalisé, en particulier suivant le bord 7a perpendiculaire au plan de Fig. 1 et 3. La surface de sortie S1 focalise l'ensemble des rayons ce qui conduit en sortie à un faisceau de rayons parallèles e1, e2 très concentré en largeur. Une telle concentration en largeur peut ne pas être souhaitable.

Pour élargir le faisceau sortant de la face S1, on peut envisager d'élargir la tache en entrée 7a du récupérateur A. Une telle solution n'est cependant pas souhaitable car, d'une part, le récupérateur devient plus gros et, d'autre part, les pertes lumineuses sont plus importantes du fait de la courbure de la face de sortie S1.

L'invention propose une solution avantageuse qui consiste à concevoir une face de sortie S2 (Fig. 5) qui permet de conserver les propriétés de déviation verticale de la surface S1 des Fig. 1 et 3, tout en élargissant le faisceau dans les plans horizontaux.

La surface S2 est déterminée de telle sorte que la surface d'onde Pₐ ne soit plus plane, comme dans le cas de Fig. 3 et 4, mais cylindrique à génératrices verticales.

Les chemins des rayons lumineux dans un plan vertical sont identiques à la représentation de Fig. 3. Par contre, dans un plan horizontal qui correspond à la vue de dessus de Fig. 5, la trace de la surface d'onde Pₐ sur le plan horizontal peut être considérée comme un cercle dont le centre est situé en un point F". La distance p = µ'₂F" détermine alors la largeur de la tache, c'est-à-dire l'angle d'ouverture du faisceau dans le plan horizontal. Les rayons lumineux sortant de la face S2 ont des projections sur un plan horizontal telles que e3 (Fig. 5) orthogonales à la surface d'onde Pₐ et correspondant donc à des rayons du cercle passant par le centre F". Fig.6 illustre en projection horizontale la surface d'onde Pₐ.

Si p est faible, le rayon du cercle Pₐ est également faible et les rayons extrêmes e3 sont fortement divergents, de sorte que la tache ou angle d'ouverture du faisceau est large. Si au contraire p est grand, la tache se rétrécit. Quand p tend vers l'infini, la surface de sortie S2 se ramène à la surface S1 de Fig. 3.

Comme pour la surface S1 de Fig. 3, on écrit l'équation de la surface S2 en exprimant la conservation du chemin optique :
*pour tout point Mₐ appartenant à la surface de sortie S2 :* $n \times \overline{{μʹ}_{2} ⁢ {M}_{a}} + \overline{{{M}_{a} H}_{a}} = n \times \overline{{μʹ}_{2}} ⁢ {O}_{a} = n \times f$ n est l'indice de réfraction de la matière du récupérateur, Hₐ est l'intersection du rayon sortant par Mₐ avec la surface Pₐ et Oₐ est le sommet de S2. Comme Hₐ se trouve sur le cylindre de centre F" et de rayon R, les projections sur le plan horizontal de F", de Mₐ et de Hₐ appartiennent à une même droite. En désignant par M'ₐ et H'ₐ les projections de Mₐ et Hₐ sur le plan horizontal, on obtient, en prenant comme origine F" :
*pour tout point Ma appartenant à la surface S2* : $\overline{{M}_{a}^{ʹ} ⁢ {H}_{a}^{ʹ}} + \overline{Fʺ ⁢ {H}_{a}^{ʹ}} - \overline{Fʺ ⁢ {M}_{a}^{ʹ}} = R - \sqrt{( {yM}_{a} - p ⁢ {)}^{2} + {{xM}_{a}}^{2}}$ *̅M̅ₐ̅*̅H̅*̅ₐ̅*̅ peut être remplacé par *̅M̅'̅ₐ̅*̅H̅'̅*̅ₐ̅*̅ puisque , en sortie de S2, le rayon est calculé pour se retrouver dans un plan horizontal parallèle au plan Oxy, condition pour former la coupure horizontale. Par conséquent les projections *̅M̅'̅ₐ̅*̅H̅'̅*̅ₐ̅*̅ sur Oxy sont bien égales à *̅M̅ₐ̅*̅H̅*̅ₐ̅*̅ En injectant l'équation (2) dans l'équation (1), on obtient :
*pour tout point Ma appartenant à la surface S2,* $n \times \overline{{μʹ}_{2} ⁢ {M}_{a}} + R - \sqrt{( {yM}_{a} - p ⁢ {)}^{2} + {{x M}_{a}}^{2}} = n \times f$ soit $n \times \sqrt{\left({yM}_{a}^{2}+{xM}_{a}^{2}+{zM}_{a}^{2}\right)} + R - \sqrt{( {yM}_{a} - p ⁢ {)}^{2} + {{x M}_{a}}^{2}} = n \times f$

Il s'agit d'une quadrique qui se résout en posant des paramètres en coordonnées polaires.

Le dernier élément du récupérateur A est la partie haute 9 qui joint la face d'entrée 7 à la face de sortie S1, S2. On notera que cette partie haute est jointive avec la face d'entrée 7 au niveau du point focal situé sur le bord 7a. Ceci permet d'assurer la formation d'une coupure dans le faisceau lumineux de deux manières.

Selon une première manière, la partie haute 9 est revêtue d'une peinture noire de façon à empêcher l'entrée des rayons lumineux par cette partie haute 9. Seuls les rayons passant sous le bord 7a et sous µ₂ ressortent par S1 ou par S2, d'où la formation d'une coupure.

Selon une deuxième manière, il est avantageux de surmouler le récupérateur transparent A par un matériau opaque sur la partie haute 9. Un tel processus de surmoulage est courant et permet d'assurer avec une bonne précision la position de la pièce occultante par rapport au récupérateur A. En outre, la pièce occultante peut aussi avoir une fonction mécanique permettant d'assurer la position et la fixation du récupérateur A par rapport au module lumineux.

Selon une autre possibilité, on définit une partie haute 9a (Fig. 7) qui permet de s'affranchir d'un cache, tout en assurant la coupure souhaitée.

Concrètement, la partie haute 9a forme, avec la face d'entrée 7 du récupérateur, un angle α suffisamment grand pour que des rayons tels que r4 arrivant sur la face supérieure 9a, soient déviés fortement, selon des rayons tels que j4. Les rayons j4 arrivent sur la face inférieure 8 non plus avec une incidence qui garantit une réflexion totale, mais selon une incidence proche de la normale. La majeure partie sort selon des rayons tels q4 qui sont perdus et ne rentrent pas dans le faisceau projeté vers l'avant. Une faible fraction d'un rayon j4 pouvant être réfléchie en v4, il peut s'avérer nécessaire de placer un cache, pour éviter tout parasite, sur la partie haute 9a vers l'avant, mais non nécessairement au bord de la face d'entrée 7.

Fig. 8 illustre le réseau de courbes isolux obtenu sur un écran placé à 25 m du projecteur dans le cas où le récupérateur A présente une surface de sortie S1 (Fig. 3.). Le faisceau de courbes isolux est assez concentré en largeur, pratiquement ± 2 m de largeur à 25 m, soit un angle d'ouverture de ± 4.5 degrés (arc tangente 2/25 = 4.5 degrés). Le faisceau est par contre très épais (dimension verticale). Il peut être limité en épaisseur en limitant simplement la dimension de la face d'entrée.

Dans le cas d'un récupérateur A avec la surface de sortie S2 (Fig. 5) on peut obtenir un réseau d'isolux plus large (Fig. 9) sans perte de flux avec une largeur d'environ ± 5 m à 25 m soit une ouverture angulaire de ± 11 degrés (arc tangente 5/25 = 11 degrés ). Il est possible d'aller au-delà.

Outre la formation de la coupure, la récupération de lumière obtenue grâce à l'invention, donne une bonne souplesse pour changer les caractéristiques du faisceau. Cela peut être obtenu comme exposé ci-après.

Soit on prévoit un cache mobile 10 (Fig. 1), par exemple monté rotatif autour d'un axe 11 perpendiculaire au plan de Fig. 1, au niveau de la face d'entrée 7 du récupérateur. Le cache 10 peut être dans une position effacée représentée en trait plein sur Fig. 1 dans laquelle il laisse passer la lumière vers la face d'entrée 7, ou au contraire occuper la position en tirets dans laquelle il occulte cette lumière.

Soit on fait bouger l'ensemble du module ou projecteur, par exemple par rotation autour d'un axe vertical. C'est ce qui arrive lorsque le module est monté sur une platine rotative « d'éclairage dynamique pour virage » ou DBL. Le récupérateur A peut alors être positionné et dimensionné de telle façon qu'en position de repos du module, c'est-à-dire avec l'axe optique Y-Y parallèle à l'axe longitudinal du véhicule, la lumière provenant du miroir elliptique supplémentaire passe à côté du récupérateur. Par contre en position fonctionnelle, lorsque le module sur sa platine DBL a tourné par rapport à l'axe longitudinal du véhicule, le module vient se positionner en regard du récupérateur A qui devient alors actif.

Fig. 10 illustre schématiquement une telle disposition. Deux récupérateurs A1, A2 sont disposés fixes de part et d'autre de l'axe optique Y-Y d'un module ou projecteur mobile en rotation autour d'un axe vertical. La droite joignant le premier foyer F1 du réflecteur R et le milieu du bord de chaque récupérateur A1, A2 forme un angle ± β avec l'axe optique Y-Y lorsque ce dernier est parallèle à l'axe longitudinal du véhicule..

Dans la position illustrée sur Fig. 10, l'axe optique Y-Y du module est parallèle à l'axe longitudinal du véhicule et la lumière issue du miroir elliptique 6 prolongeant le réflecteur R passe à côté de chacun des récupérateurs A1, A2 qui sont donc inactifs.

Lorsque le conducteur braque ses roues, vers la droite par exemple pour suivre un virage, le module tourne et la lumière issue du module va atteindre le récupérateur A1 et ceci complètement lorsque l'axe optique Y-Y aura tourné d'un angle β. La récupération de lumière assurée par le récupérateur A1 permet alors d'améliorer l'éclairage sur l'intérieur du virage. Le récupérateur A2 interviendrait pour un virage à gauche.

Le récupérateur A, A1 ou A2 selon l'invention est constitué par une pièce de taille réduite qui peut être facilement réalisée en verre ou en matière plastique. En outre la réalisation et la formation de la coupure du faisceau ne dépend pas de la position du récupérateur par rapport au module, d'où une tolérance très souple sur la position du récupérateur.

Le flux de lumière supplémentaire est obtenu sans ajouter de source de lumière supplémentaire.

L'invention procure un style original. L'augmentation de la portée du faisceau lumineux peut être très supérieure à ce que l'on obtient avec des mouvements de cache dans les projecteurs connus.

La souplesse de la solution de l'invention autorise l'obtention de formes variées de réseaux d'isolux. Un cache mobile tel que 10 ne met en oeuvre qu'un système mécanique très simple.

L'invention peut en outre être complémentaire de systèmes de caches tournants. Autrement dit, l'invention est parfaitement compatible avec des systèmes utilisés pour des projecteurs bi-fonction code et route (des bi halogène ou des bi-xénon par exemple). Ceci autorise des valeurs de performances très supérieures. La source lumineuse peut avoir une configuration transverse ou axiale par rapport à l'axe optique du module.

Les exemples donnés pour les surfaces de sortie S1, S2 ne sont pas limitatifs.

L'invention permet d'obtenir une coupure nette du faisceau, dénuée d'achromatisme, avec un récupérateur formé d'une pièce monobloc, qui gère elle-même la coupure. La solution de l'invention permet notamment d'augmenter la portée d'un projecteur sur autoroute en ajoutant une bande de lumière fine très loin du véhicule et en supprimant/diminuant tout excès de lumière proche.

Le gain en flux lumineux procuré par l'invention est significatif. A titre d'exemple, avec une source du type lampe xénon, pour un faisceau code dont le flux lumineux est de 1 000 lumens on ajoute environ 100 lumens selon l'invention. En ce qui concerne l'éclairement, il en résulte un gain d'environ 30 lux à 25 m, en passant de 50 à 80 lux environ.

Les applications sont relativement nombreuses.

Pour un projecteur autoroute ("motorway"), la face de sortie du récupérateur est plutôt elliptique et la face d'entrée est relativement étroite. Généralement on prévoit un cache 10 qui est effacé pour la circulation sur autoroute.

L'application FBL ("fixed bending light"en anglais pour éclairage fixe pour virage ) fait aussi intervenir un cache qui est effacé lorsque le surplus d'éclairement est souhaité.

Selon une autre possibilité, le récupérateur est combiné avec un DBL ("dynamic bending light" en anglais, pour éclairage dynamique pour virage ) et le module elliptique peut tourner tandis que le récupérateur est fixe.

L'invention convient également à des applications telles que :
- projecteur bihalogène (code et route) avec la partie récupérateur qui fait un faisceau large et épais ;
- projecteur à filament transverse, qui a l'avantage d'être très efficace, le flux récupéré étant très important.

## Revendications

1. Module optique de projecteur pour véhicule automobile comportant disposés suivant un axe optique :
- un réflecteur (R) de type elliptique avec au moins une source lumineuse (E) placée au voisinage d'un premier foyer (F1) du réflecteur ;
- une lentille convergente (L) placée en avant du réflecteur et admettant un foyer (FL) situé au voisinage du deuxième foyer (F2) du réflecteur, ou confondu avec ;
- et, en partie basse, un récupérateur de lumière (A) propre à recueillir une partie du flux de la source et à la renvoyer vers l'avant,
**caractérisé en ce que** :
- un réflecteur de type ellipsoïde (6) est prévu en avant, en partie supérieure du module, ce réflecteur (6) focalisant une partie des rayons issus de la source (E) au voisinage d'un second foyer (µ₂) situé en avant, plus bas que le foyer (FL) de la lentille (L),
- et le récupérateur de lumière (A) présente une face d'entrée (7) à proximité de laquelle est situé le second foyer (µ₂) du réflecteur de type ellipsoïde (6).

2. Module optique selon la revendication 1, **caractérisé en ce que** la partie avant supérieure (3) du réflecteur elliptique située au-dessus de l'axe optique est arrêtée au niveau d'une zone (4) correspondant aux rayons extrêmes (i1) qui, après réflexion sur le réflecteur, sont recueillis comme rayons limites (r1) par la lentille (L).

3. Module optique selon la revendication 1 ou 2, **caractérisé en ce que** le récupérateur (A) est monobloc en matière transparente.

4. Module optique selon l'une des revendications 1 à 3, **caractérisé en ce que** le récupérateur comporte une face d'entrée (7) inclinée sur l'axe optique (Y-Y) du projecteur, ayant une limite supérieure (7a).

5. Module optique selon la revendication 3 ou 4, **caractérisé en ce que** la face d'entrée (7) du récupérateur est disposée pour que les rayons réfléchis par le réflecteur de type ellipsoïde (6) et tombant sur cette face d'entrée (7) ne soient pratiquement pas déviés.

6. Module optique selon l'une quelconque des revendications précédentes, **caractérisé en ce que** la face d'entrée (7) du récupérateur (A) est substantiellement plane.

7. Module optique selon l'une quelconque des revendications précédentes, **caractérisé en ce que** le récupérateur (A) est limité en partie basse par une surface inclinée (8) travaillant en réflexion totale, les rayons étant redressés par le récupérateur A pour notamment- en moyenne - être substantiellement parallèles à l'axe optique de la face de sortie (S1,S2) du récupérateur.

8. Module optique selon l'une quelconque des revendications précédentes, **caractérisé en ce que** la face de sortie (S1) du récupérateur est de révolution autour de l'axe optique.

9. Module optique selon l'ensemble des revendications 7 et 8, **caractérisé en ce que** la face de sortie (S1) admet comme section verticale méridienne un arc d'ellipse dont un foyer est l'image (µ'₂) donnée par le plan incliné (8) du deuxième foyer (µ₂) du réflecteur de type ellipsoïde (6), pour donner un faisceau émergent admettant une surface d'onde plane, substantiellement orthogonale à l'axe optique

10. Module optique selon l'une quelconque des revendications 1 à 7, **caractérisé en ce que** la face de sortie (S2) admet comme section horizontale celle d'une quadrique déterminée pour donner en sortie un plan d'onde cylindrique (Pa) à génératrices substantiellement verticales.

11. Module optique selon l'une quelconque des revendications précédentes, **caractérisé en ce qu'**il comporte un cache mobile (10) au niveau de la face d'entrée (7) du récupérateur (A), ce cache (10) pouvant être placé dans une position effacée où il laisse passer la lumière vers la face d'entrée (7), ou occuper une position dans laquelle il occulte cette lumière.

12. Module optique selon l'une quelconque des revendications 1 à 10, **caractérisé en ce qu'**il est monté mobile et le récupérateur (A1, A2) est fixe et placé de telle façon qu'en position de repos du projecteur, la lumière provenant du réflecteur de type ellipsoïde (6) supplémentaire passe à côté du récupérateur, tandis qu'en position fonctionnelle, le projecteur vient se positionner en regard du récupérateur (A1, A2) qui devient alors actif.

13. Module optique selon l'une quelconque des revendications précédentes, **caractérisé en ce qu'**il comporte un cache (2) situé entre le réflecteur et la lentille, limité par un bord d'extrémité (2a), formant bord de coupure, situé au voisinage du foyer (FL) de la lentille.

14. Module optique selon la revendication 7, **caractérisé en ce que** le récupérateur (A) comporte une face d'entrée (7) inclinée sur l'axe optique et dont la limite supérieure est formée par un bord (7a) qui passe par le foyer du système formé par le miroir plan (8) et le dioptre de la face de sortie (S1).

15. Module optique selon la revendication 7, **caractérisé en ce que** le faisceau récupéré est un faisceau sans coupure, le récupérateur (A) comportant une face d'entrée (7) inclinée sur l'axe optique et dont la limite supérieure est formée par un bord (7a) ne passant pas par le foyer (µ2) du réflecteur de type ellipsoïde (6) ou par le foyer du système constitué par le miroir plan (8) et le dioptre de la face de sortie (S1).

16. Module optique selon la revendication 7, **caractérisé en ce que** le faisceau récupéré est un faisceau variable, le récupérateur (A) comportant une face d'entrée (7) inclinée sur l'axe optique, avec un cache mobile (10) devant la face (7).

## Claims

1. Headlamp optical module for a motor vehicle comprising, disposed along an optical axis:
- an elliptical-type reflector (R) with at least one light source (E) placed in the vicinity of a first focal point (F1) of the reflector;
- a converging lens (L) placed in front of the reflector and admitting a focal point (FL) located in the vicinity of the second focal point (F2) of the reflector, or combined therewith;
- and, in its low portion, a light recovery means (A) suitable for collecting a portion of the flux from the source and for sending it forward,
**characterised in that**:
- an ellipsoid-type reflector (6) is provided at the front, in the upper portion of the module, this reflector (6) focusing a portion of the rays issuing from the source (E) in the vicinity of a second focal point (µ₂) located at the front, lower than the focal point (FL) of the lens (L),
- and the light recovery means (A) has an input face (7), in proximity to which is located the second focal point (µ₂) of the ellipsoid-type reflector (6).

2. Optical module according to Claim 1, **characterised in that** the upper front portion (3) of the elliptical reflector located above the optical axis is stopped in the region of a zone (4) corresponding to the end rays (i1) which, after reflection onto the reflector, are collected as limit rays (r1) by the lens (L).

3. Optical module according to either Claim 1 or Claim 2, **characterised in that** the recovery means (A) is made of a one-piece transparent material.

4. Optical module according to any one of Claims 1 to 3, **characterised in that** the recovery means comprises an input face (7) inclined on the optical axis (Y-Y) of the headlamp, having an upper limit (7a).

5. Optical module according to either Claim 3 or Claim 4, **characterised in that** the input face (7) of the recovery means is disposed so that the rays reflected by the ellipsoid-type reflector (6) and falling onto this input face (7) are hardly deflected.

6. Optical module according to any one of the preceding claims, **characterised in that** the input face (7) of the recovery means (A) is substantially planar.

7. Optical module according to any one of the preceding claims, **characterised in that** the recovery means (A) is limited in its low portion by an inclined surface (8) operating in total reflection, the rays being straightened by the recovery means (A) in order especially - on average - to be substantially parallel to the optical axis of the output face (S1, S2) of the recovery means.

8. Optical module according to any one of the preceding claims, **characterised in that** the output face (S1) of the recovery means is generated by revolution about the optical axis.

9. Optical module according to Claims 7 and 8, taken in conjunction with each other, **characterised in that** the output face (S1) admits as the meridian vertical section an elliptic arc, one focal point of which is the image (µ'₂) provided by the inclined plane (8) of the second focal point (µ₂) of the ellipsoid-type reflector (6), in order to form an emerging beam admitting a planar wave surface, substantially orthogonal to the optical axis.

10. Optical module according to any one of Claims 1 to 7, **characterised in that** the output face (S2) admits as the horizontal section that of a given quadric to provide at the output a cylindrical wave plane (Pa) having substantially vertical generatrices.

11. Optical module according to any one of the preceding claims, **characterised in that** it comprises a movable shield (10) in the region of the input face (7) of the recovery means (A), this shield (10) being able to be placed in a withdrawn position, in which it allows the light to pass toward the input face (7), or to occupy a position in which it blocks out this light.

12. Optical module according to any one of Claims 1 to 10, **characterised in that** it is mounted so as to be movable and the recovery means (A1, A2) is fixed and placed in such a way that in the rest position of the headlamp the light originating from the additional ellipsoid-type reflector (6) passes beside the recovery means, whereas in the operating position the headlamp is positioned facing the recovery means (A1, A2) which then becomes active.

13. Optical module according to any one of the preceding claims, **characterised in that** it comprises a shield (2) located between the reflector and the lens, limited by an end edge (2a), forming a cut-off edge, located in the vicinity of the focal point (FL) of the lens.

14. Optical module according to Claim 7, **characterised in that** the recovery means (A) comprises an input face (7) which is inclined on the optical axis and the upper limit of which is formed by an edge (7a) passing through the focal point of the system formed by the planar mirror (8) and the dioptre of the output face (S1).

15. Optical module according to Claim 7, **characterised in that** the recovered beam is a beam without a cut-off, the recovery means (A) comprising an input face (7) which is inclined on the optical axis and the upper limit of which is formed by an edge (7a) not passing through the focal point (µ2) of the ellipsoid-type reflector (6) or through the focal point of the system consisting of the planar mirror (8) and the dioptre of the output face (S1).

16. Optical module according to Claim 7, **characterised in that** the recovered beam is a variable beam, the recovery means (A) comprising an input face (7) inclined on the optical axis with a movable shield (10) in front of the face (7).

## Patentansprüche

1. Optikmodul für Kraftfahrzeugscheinwerfer, das entlang einer optischen Achse angeordnet umfasst:
- einen Reflektor (R) vom elliptischen Typ mit wenigstens einer in der Nähe eines ersten Brennpunkts (F1) des Reflektors angeordneten Lichtquelle (E);
- eine Sammellinse (L), die vor dem Reflektor angeordnet ist und einen Brennpunkt (FL) aufweist, der in der Nähe des zweiten Brennpunkts (F2) des Reflektors liegt oder mit diesem zusammenfällt;
- und, im unteren Teil, einen Lichtrekuperator (A), der einen Teil des Lichtstroms der Lichtquelle zu erfassen und nach vorne zu reflektieren vermag,
**dadurch gekennzeichnet, dass**:
- ein Reflektor vom ellipsoiden Typ (6) vorne im oberen Teil des Moduls, vorgesehen ist, wobei der Reflektor (6) einen Teil der von der Lichtquelle (E) ausgehenden Strahlen in der Nähe eines zweiten Brennpunkts (µ₂) fokussiert, der vorne und tiefer als der Brennpunkt (FL) der Linse (L) liegt,
- und der Lichtrekuperator (A) eine Eintrittsfläche (7) aufweist, in deren Nähe der zweite Brennpunkt (µ₂) des Ellipsoid-Reflektors (6) liegt.

2. Optikmodul nach Anspruch 1,
**dadurch gekennzeichnet, dass** der oberhalb der optischen Achse liegende vordere obere Teil (3) des elliptischen Reflektors in Höhe eines Bereichs (4) endet, der den äußersten Strahlen (i1) entspricht, die nach Reflexion am Reflektor als Grenzstrahlen (r1) von der Linse (L) erfasst werden.

3. Optikmodul nach Anspruch 1 oder 2,
**dadurch gekennzeichnet, dass** der Rekuperator (A) einstückig aus lichtdurchlässigem Material ausgebildet ist.

4. Optikmodul nach einem der Ansprüche 1 bis 3,
**dadurch gekennzeichnet, dass** der Rekuperator eine Eintrittsfläche (7) aufweist, die zur optischen Achse (Y-Y) des Scheinwerfers geneigt ist und eine obere Begrenzung (7a) hat.

5. Optikmodul nach Anspruch 3 oder 4,
**dadurch gekennzeichnet, dass** die Eintrittsfläche (7) des Rekuperators solchermaßen angeordnet ist, dass die vom Ellipsoid-Reflektor (6) reflektierten und auf die Eintrittsfläche (7) auftreffenden Strahlen praktisch nicht abgelenkt werden.

6. Optikmodul nach einem der vorhergehenden Ansprüche,
**dadurch gekennzeichnet, dass** die Eintrittsfläche (7) des Rekuperators (A) im Wesentlichen eben ist.

7. Optikmodul nach einem der vorhergehenden Ansprüche,
**dadurch gekennzeichnet, dass** der Rekuperator (A) im unteren Teil von einer eine Totalreflexion bewirkenden geneigten Fläche (8) begrenzt ist, wobei die Strahlen durch den Rekuperator (A) ausgerichtet werden, um insbesondere - im Mittel - im Wesentlichen parallel zur optischen Achse der Austrittsfläche (S1, S2) des Rekuperators zu verlaufen.

8. Optikmodul nach einem der vorhergehenden Ansprüche,
**dadurch gekennzeichnet, dass** die Austrittsfläche (S1) des Rekuperators rotationssymmetrisch zur optischen Achse ist.

9. Optikmodul nach den Ansprüchen 7 und 8 in Verbindung,
**dadurch gekennzeichnet, dass** die Austrittsfläche (S1) als senkrechten Achsenschnitt einen Ellipsenbogen aufweist, deren einer Brennpunkt die durch die geneigte Ebene (8) des zweiten Brennpunkts (µ₂) des Ellipsoid-Reflektors (6) erzeugte Abbildung (µ'₂) ist, um ein austretendes Lichtbündel zu bilden, das eine zur optischen Achse im Wesentlichen orthogonale ebene Wellenfläche aufweist.

10. Optikmodul nach einem der Ansprüche 1 bis 7,
**dadurch gekennzeichnet, dass** die Austrittsfläche (S2) als Horizontalschnitt den einer bestimmten Fläche 2. Ordnung aufweist, um beim Austritt eine Zylinderwellenfläche (Pa) mit im Wesentlichen senkrechten Erzeugenden zu bilden.

11. Optikmodul nach einem der vorhergehenden Ansprüche,
**dadurch gekennzeichnet, dass** es eine bewegliche Blende (10) in Höhe der Eintrittsfläche (7) des Rekuperators (A) aufweist, wobei die Blende (10) in einer abgesenkten Stellung angeordnet werden kann, in der sie das Licht zur Eintrittsfläche (7) gelangen lässt, oder eine Stellung einnehmen kann, in der sie das Licht abschattet.

12. Optikmodul nach einem der Ansprüche 1 bis 10,
**dadurch gekennzeichnet, dass** es beweglich angebracht ist und der Rekuperator (A1, A2) feststehend solchermaßen angeordnet ist, dass das vom zusätzlichen Ellipsoid-Reflektor (6) stammende Licht in der Ruhestellung des Scheinwerfers am Rekuperator vorbeigelangt, während sich der Scheinwerfer in der Betriebsstellung gegenüber dem Rekuperator (A1, A2) positioniert, der somit wirksam wird.

13. Optikmodul nach einem der vorhergehenden Ansprüche,
**dadurch gekennzeichnet, dass** es eine zwischen dem Reflektor und der Linse angeordnete Blende (2) umfasst, die von einem eine Hell-Dunkel-Grenze erzeugenden äußeren Rand (2a) begrenzt ist, der in der Nähe des Brennpunkts (FL) der Linse liegt.

14. Optikmodul nach Anspruch 7,
**dadurch gekennzeichnet, dass** der Rekuperator (A) eine Eintrittsfläche (7) aufweist, die zur optischen Achse geneigt ist und deren obere Begrenzung von einem Rand (7a) gebildet ist, der durch den Brennpunkt der von dem Planspiegel (8) und dem Diopter der Austrittsfläche (S1) gebildeten Einheit verläuft.

15. Optikmodul nach Anspruch 7,
**dadurch gekennzeichnet, dass** das erfasste Lichtbündel ein Lichtbündel ohne Hell-Dunkel-Grenze ist, wobei der Rekuperator (A) eine Eintrittsfläche (7) aufweist, die zur optischen Achse geneigt ist und deren obere Begrenzung von einem Rand (7a) gebildet ist, der nicht durch den Brennpunkt (µ₂) des Ellipsoid-Reflektors (6) oder den Brennpunkt der von dem Planspiegel (8) und dem Diopter der Austrittsfläche (S1) gebildeten Einheit verläuft.

16. Optikmodul nach Anspruch 7,
**dadurch gekennzeichnet, dass** das erfasste Lichtbündel ein veränderliches Lichtbündel ist, wobei der Rekuperator (A) eine zur optischen Achse geneigte Eintrittsfläche (7) aufweist, mit einer vor dieser Fläche (7) beweglichen Blende (10).
